# EUROPÄISCHE PATENTSCHRIFT

(11) **EP 3 579 343 B1**
(45) Veröffentlichungstag und Bekanntmachung des Hinweises auf die Patenterteilung: **18.08.2021**
(21) Anmeldenummer: 19171174.6
(22) Anmeldetag: 25.04.2019
(51) Int. Cl.: H01R 4/62, H01R 43/02, H01R 13/24, H01R 11/16, H01R 4/20, H01R 4/02

(54) **HOCHSTROMKABEL INSBESONDERE FÜR INDUKTIONSANWENDUNGEN**
HIGH CURRENT CABLE, IN PARTICULAR FOR INDUCTION APPLICATIONS
CÂBLE À COURANT ÉLEVÉ, EN PARTICULIER POUR APPLICATIONS PAR INDUCTION

(30) Priorität: 06.06.2018 DE 102018113554; 10.08.2018 DE 102018119531
(43) Veröffentlichungstag der Anmeldung: 11.12.2019
(73) Patentinhaber: Weldotherm Gesellschaft für Wärmetechnik mbH, 45143 Essen (DE)
(72) Erfinder: Nebelung, Andreas, 45355 Essen (DE)
(74) Vertreter: CBDL Patentanwälte

(56) Entgegenhaltungen:
- DE-B3- 10 346 160
- DE-B3-102017 114 994
- GB-A- 1 213 922
- JP-A- 2018 073 688

## Beschreibung

### TECHNISCHES GEBIET DER ERFINDUNG

Die Erfindung betrifft ein Hochstromkabel für Induktionsanwendungen wie z.B. das induktive Erwärmen metallischer Bauteile beim Schweißen. Die Erfindung betrifft auch ein Verfahren zum Anbringen eines elektrischen Anschlusses an ein solches Hochstromkabel.

### HINTERGRUND DER ERFINDUNG

Bei bestimmten Schweißvorgängen ist es notwendig, die miteinander zu verbindenden Bauteile vorzuwärmen bzw. nach einem Schweißgang auf einer bestimmten Temperatur zu halten. Durch Vorwärmen der Bauteile kann (materialabhängig) eine sog. Aufhärtung (Bildung sehr harter Gefügezonen durch Überschreitung bestimmter Kohlenstoffwerte in der beim Schweißen wärmebeeinflussten Zone) verhindert werden. Bei mehrlagigem Schweißen ist die sog. Zwischenlagentemperatur von Bedeutung, die nicht unter einen bestimmten Wert fallen sollte, um sog. Kaltrisse zu vermeiden. Bei bestimmten Prozessen sollen die Bauteile nach dem eigentlichen Schweißvorgang für eine bestimmte Zeit auf einer bestimmten Temperatur gehalten (geglüht) werden. In allen diesen Fällen müssen die Bauteile durch geeignete Mittel zusätzlich zum eigentlichen Schweißvorgang erwärmt werden.

Bei einem bekannten und häufig verwendeten Verfahren werden ein oder mehrere Gasbrenner einer Schweißvorrichtung vorgeschaltet, an denen die Bauteile dann vorbeigeführt werden, um den Schweißnahtbereich der zu schweißenden Bauteile vorzuwärmen. Je nach Anordnung und Ausrichtung der Brenner, Material und Form der Bauteile und Geschwindigkeit, mit der sich Bauteile und Brenner relativ zueinander bewegen, ist die Erwärmung der Bauteile sehr ungleichmäßig, was negative Auswirkungen auf den Werkstoff der Bauteile haben kann. Beispielsweise toleriert der Stahl 15 NiCuMoNb 5 - WB 36 (Werkstoffnummer 1.6368), der in der Kesselindustrie sehr oft eingesetzt wird, nur sehr niedrige Auf- und Abkühlraten und sollte daher nicht mit einer Flamme vorgewärmt werden.

Neben der sog. Flammenvorwärmung ist die Vorwärmung mittels Infrarotstrahlung bekannt, womit Temperaturspitzen in den Bauteilen vermieden werden sollen. Dieses Verfahren ist allerdings ebenso wie die Erwärmung mit Flammen sehr energieintensiv und mit Energieverlusten im Bereich von 70 % verbunden. Zudem ist mittels Infrarotstrahlung oft nur eine oberflächliche Erwärmung der Bauteile möglich, während gerade bei Bauteilen mit einer großen Dicke eine Erwärmung des gesamten Schweißnahtbereichs wünschenswert ist.

In den letzten Jahren werden Bauteile deshalb verstärkt mittels Induktion erwärmt. Dabei werden im Schweißnahtbereich vor einer eigentlichen Schweißvorrichtung mittels einer als Induktor bezeichneten Vorrichtung Wirbelströme in den Bauteilen induziert, die zur Widerstandserwärmung führen. Je nach Induktorgeometrie, Schweißnahtgeometrie und Induktorleistung kann der gesamte Schweißnahtbereich vorgewärmt werden. Dabei kann zwischen zwei grundsätzlich verschiedenen Induktorbauarten, nämlichen starren und schlaffen, unterschieden werden, die sich jeweils für bestimmte Anwendungsarten durchaus bewährt haben. Daneben kann zwischen Induktoren, die aktiv über fluide Kühlmittel gekühlt werden und über entsprechende Kühlmittelleitungen verfügen, und solchen, die nicht über Kühlmittelleitungen verfügen, unterschieden werden.

Aus der DE 100 47 492 A1 sind verschiedene starre Induktoren bekannt, die nicht über Kühlmittelleitungen verfügen und zur schnellen lokalen Aufheizung bestimmt sind. Die Induktoren sind spezifisch für bestimmte Schweißnahtformen (z.B. Kehlnaht, Stumpfnaht), Schweißverfahren und Bauteile gefertigt und dienen dazu, die Schweißgeschwindigkeit dadurch drastisch zu erhöhen, dass die Bauteile kurz (typischerweise etwa 100 mm) vor dem Schweißbrenner sehr schnell induktiv erwärmt werden. Dazu werden die Induktoren sehr dicht über den Bauteilen platziert. Für Stähle wird eine Arbeitshöhe, also ein Abstand zwischen Induktor und Bauteil, von 1 bis 2 mm, für Aluminium-Legierungen sogar von vorzugsweise weniger als 1 mm genannt. Entsprechende Induktoren arbeiten mit einer Induktorleistung von etwa 15 bis 30 kW, und es werden Wechselstromfelder im Frequenzbereich von ca. 9 bis 23 kHz induziert. Damit sind dann Schweißgeschwindigkeiten von 400 bis 1.200 mm/Minute erreichbar.

Induktoren der anderen Bauart, sogenannte schlaffe, band- oder schlauchförmige Induktoren sind z.B. aus der US 2007/0215606 A1 bekannt. Sie bestehen aus einem Hochstromkabel in Form vorzugsweise verseilten Litze oder eines Drahtes, wobei das Kabel entweder, wie in der genannten US 2007/0215606 A1 beschrieben, direkt mit einem wasserdichten Schlauch umgeben oder aber von aber von einem i.d.R. metallischen Geflechtschlauch ummantelt ist, der dann, falls eine Kühlung benötigt wird, von einem wasserdichten Schlauch zur Führung eines Kühlmittels umgeben sein kann.

So sind z.B. mit ein bis drei Lagen Kupfergeflechtschlauch ummantelte Metallschläuche bekannt, bei denen an das Ende ein Anschlussstück gelötet ist, mittels welchem dann der elektrische Anschluss durch Verschraubung mit Überwurfmutter erfolgen kann. Typischerweise befinden sich solche Kabel noch in einem Schutzschlauch aus Glasfasergewebe. Problematisch bei dieser Art von Kabeln ist, dass sie mechanisch nur mittelmäßig robust sind und zudem bereits bei Anwendungstemperaturen über 200 °C eine Wasserkühlung benötigen.

Ferner sind in Silikonschläuchen geführte Kupferlitzen bekannt, bei denen der elektrische Anschluss über eine sogenannte Hochstrom-Steckverbindung meist mittels Lamellen-Kontaktelementen mit äußerer Wasserführung oder als Bajonett-Stecker mit innerer Wasserführung erfolgt. Solche Kabel sind mechanisch wenig robust, besitzen aber eine Strombelastbarkeit von etwa 40 A/mm². Die kabelseitigen Anschlusselemente werden dabei als entsprechend geformte Hülsen an die Kupferlitze gelötet oder gepresst.

Insbesondere wenn sehr hohe Temperaturen unter Verwendung von Hochstromkabeln induktiv erzeugt werden sollen, z.B. Temperaturen bis zu 800 °C, haben sich Aluminium-Hochstromkabel besonders bewährt, bei denen i.d.R. in einem Edelstahlgeflechtschlauch eine Aluminiumlitze geführt ist. Trotz der hohen Temperaturen benötigen solche Kabel keine Wasserkühlung und sind sehr robust.

Es hat sich allerdings gezeigt, dass es problematisch ist, solche Aluminium-Hochstromkabel in leichter und zuverlässiger Weise mit Anschlussstücken zum Anschließen der Kabel an elektrische Geräte zu versehen. Bislang werden dazu an das jeweilige Aluminiumkabel Kabelschuhe ebenfalls aus Aluminium angeschweißt. Allerdings werden entsprechende Induktionswärmeanlagen häufig durch fachfremdes Personal verwendet, so dass es nicht selten zu Fehlern bei der Verschraubung der Kabelschuhe mit Anschlüssen an einem elektrischen Gerät kommt, die sogar zur Zerstörung der Kabelschuhe führen können. Zudem ist die Isolation der Kabelschuhe problematisch.

Zur zumindest partiellen Lösung des Problems schlägt die DE 10 2010 114 994 B3 ein Verfahren vor, bei dem mittels Reibschweißen eine Hülse an einem Aluminiumkabel befestigt wird, an welcher dann ein speziell ausgestaltetes Kontaktelement angeschweißt wird.

Aus der DE 103 46 160 B3 ist ein Verfahren zur Kontaktierung eines Aluminiumkabels bekannt, bei dem eine erste Hülse aus Aluminium durch Verzinnung mit dem Kabel verbunden und eine zweite Hülse, die die erste Hülse und das Kabel umgibt, ebenfalls durch Verzinnung mit der ersten Hülse verbunden wird. Die Ausgestaltung erfordert allerdings das nacheinander erfolgende Anbringen separater Hülsen an dem Kabel. Zudem begrenzt die vorgeschlagene Verzinnung die Anwendungstemperaturen des Kabels, da Zinn eine Schmelztemperatur von 232 °C besitzt, während bei Hochstromkabeln der hier in Frage stehenden Art Kabeltemperaturen bis zu etwa 280 °C auftreten können.

Aus der GB 1 213 922 A ist ein Verfahren bekannt, bei dem ebenfalls zwei konzentrisch ineinander angeordnete Hülsen aus unterschiedlichen Materialien an einem Kabel befestigt werden.

Auch die JP 2018 073688 A schlägt die Verwendung mehrteiliger, ineinander gesteckter Hülsen aus unterschiedlichen Materialien vor.

### OFFENBARUNG DER ERFINDUNG

Der Erfindung liegt die Aufgabe zugrunde, die bekannten Lösungen zu verbessern und ein ummanteltes Aluminium-Hochstromkabel anzugeben, das in einfacher und sicherer Weise an typische elektrische Geräte, wie z.B. Erzeuger eines Induktionsstroms, anschließbar ist. Der Erfindung liegt auch die Aufgabe zugrunde, ein vereinfachtes Verfahren zum Anbringen einer elektrischen Anschlusshülse an einem ummantelten Aluminium-Hochstromkabel anzugeben.

Die Aufgabe wird gelöst von einem Hochstromkabel mit den Merkmalen des Anspruchs 1 bzw. einem Verfahren mit den Merkmalen des Anspruchs 7.

Die Erfindung hat den Vorteil, dass sie es ermöglicht, Aluminium-Hochstromkabel, die eine Reihe von Vorteilen gegenüber anderen Hochstromkabeln gerade bei sogenannten Mittelfrequenzanwendungen (d.h. Anwendungen, bei denen Wechselströme mit einer Frequenz von typischerweise einigen hundert Hz bis hin zu einigen kHz angewandt werden) wie z.B. der induktiven Erwärmung von metallischen Bauteilen im Rahmen der Werkstückvor- oder -nachbereitung bei Schweißvorgängen besitzen, in einfacher und vor allem sicherer Weise mit einem quasi standardisierten Hochstromstecker zur Herstellung von Steckverbindungen zu versehen.

Die erfindungsgemäß vorgesehene Anschlusshülse mit einem ersten im Wesentlichen zylindrischen Abschnitt aus einem ersten Metall und einem daran angeschweißten im Wesentlichen zylindrischen Abschnitt aus einem zweiten Metall, wobei der erste Abschnitt aus Aluminium besteht, ermöglicht es vorteilhaft, die Anschlusshülse mit der Aluminiumlitze zu verschweißen. Je nach Material des zweiten im Wesentlichen zylindrischen Abschnitts kann dieser vorteilhaft mit einem Hochstromstecker verbunden, insbesondere verlötet werden.

Bei einer bevorzugten Ausführungsform besteht der zweite Abschnitt aus Kupfer. Er kann aber auch aus anderen geeigneten Materialien, z.B. Silber, bestehen. Da Hochstromstecker der hier in Frage stehenden Art typischerweise aus Messing bestehen, kann dann der zweite Abschnitt mit dem Hochstromstecker verlötet werden.

Bei einer weiteren bevorzugten Ausführungsform ist der Innendurchmesser zumindest des zweiten Abschnitts dazu bemessen, die Ummantelung mit der Aluminiumlitze aufzunehmen. Dies ermöglicht es, auch die Ummantelung einzufassen und somit einen "sauberen" Abschluss des Kabels zu bilden.

Bei einer weiteren bevorzugten Ausführungsform handelt es sich bei der Ummantelung um eine Edelstahl-Geflechtummantelung. Dies ermöglicht vorteilhaft eine besonders robuste, gleichzeitig aber auch flexible und mithin an unterschiedliche Geometrien eines z.B. induktiv zu erwärmenden Bereichs anpassbare Ausgestaltung des Hochstromkabels.

Bei einer weiteren bevorzugten Ausführungsform sind der erste im Wesentlichen zylindrische Abschnitt und der zweite im Wesentlichen zylindrische Abschnitt miteinander reibverschweißt. Dies ermöglicht eine besonders stabile Ausgestaltung der Anschlusshülse bei gleichzeitiger Beibehaltung einer sehr guten elektrischen Leitfähigkeit.

Gemäß dem erfindungsgemäßen Verfahren zum Anbringen eines Hochstromsteckers an einem Hochstromkabel mit einer ummantelten Aluminiumlitze wird zunächst eine Anschlusshülse mit zwei miteinander verschweißten, im Wesentlichen zylindrischen Abschnitten, von denen einer aus Aluminium und der andere aus einem anderen Metall, vorzugsweise Kupfer oder Silber, besteht, bereitgestellt und es wird an wenigstens einem Ende des Hochstromkabels ein Teil der Aluminiumlitze freigelegt, wobei diese beiden Schritte natürlich in beliebiger Reihenfolge oder auch parallel erfolgen können. Dann wird die Anschlusshülse auf das Hochstromkabel so aufgeschoben, dass sich die Aluminiumlitze in dem aus Aluminium bestehenden Abschnitt der Anschlusshülse befindet, worauf der aus Aluminium bestehende Abschnitt der Anschlusshülse mit der Aluminiumlitze verschweißt wird. Anschließend kann die Anschlusshülse in eine zu der Anschlusshülse zumindest partiell komplementäre Aufnahme eines Hochstromsteckers eingebracht und dort befestigt werden.

Bei einer bevorzugten Ausführungsform des Verfahrens umfasst das Bereitstellen der Anschlusshülse das Reibverschweißen der beiden im Wesentlichen zylindrischen Abschnitte miteinander.

Das Befestigen der Anschlusshülse in der Aufnahme kann, sofern geeignete Materialien für die Aufnahme, z.B. Messing, und den zweiten im Wesentlichen zylindrischen Abschnitt der Anschlusshülse, z.B. Kuper, verwendet werden, durch Anlöten erfolgen.

Weitere Einzelheiten und Vorteile der Erfindung ergeben sich aus der nachfolgenden rein beispielhaften und nicht beschränkenden Beschreibung eines Ausführungsbeispiels in Verbindung mit der vier Zeichnungsfiguren umfassenden Zeichnung.

### KURZE BESCHREIBUNG DER ZEICHNUNG

- Fig. 1: zeigt ein geflechtummanteltes Aluminium-Hochstromkabel mit teilweise entfernter Ummantelung.
- Fig. 2: zeigt eine Anschlusshülse zum Anschweißen an das Kabel gemäß Fig. 1.
- Fig. 3: zeigt das Kabel mit angeschweißter Hülse.
- Fig. 4: zeigt einen Stecker zur Aufnahme der Anschlusshülse.

### BESCHREIBUNG BEVORZUGTER AUSFÜHRUNGSFORMEN

In der Fig. 1 ist ein in seiner Gesamtheit mit 10 bezeichnetes Hochstromkabel gezeigt, das aus einer bei diesem Ausführungsbeispiel von einem Edelstahlgeflecht 12 ummantelten verseilten Aluminiumlitze 14 besteht. Zum besseren Verständnis des Aufbaus des Kabels ist ein relativ langer Abschnitt der Aluminiumlitze 14 freigelegt, also deutlich mehr, als eigentlich zum nachfolgend noch beschriebenen Verschweißen der Aluminiumlitze mit einem Abschnitt einer Anschlusshülse freigelegt werden müsste.

Damit sich die einzelnen Stränge der Aluminiumlitze nicht vollständig auffasern, wurde im gezeigten Zustand das Ende der Aluminiumlitze mit Isolierband 16 umwickelt.

Die Fig. 2 zeigt eine in ihrer Gesamtheit mit 20 bezeichnete erfindungsgemäße Anschlusshülse mit zwei im Wesentlichen zylindrischen Abschnitten 22 und 24, wobei der Abschnitt 22 aus Aluminium und der Abschnitt 24 bei diesem Ausführungsbeispiel aus Kupfer bestehen. Die beiden Abschnitte 22 und 24 sind miteinander reibverschweißt.

Bei diesem Ausführungsbeispiel besitzt die Anschlusshülse 20 ferner zwei Madenschrauben 26 im Endbereich des aus Kupfer bestehenden Abschnitts 24, die zum Festklemmen eines in die Anschlusshülse 20 eingeführten Hochstromkabels dienen, die aber optional sind und nicht vorgesehen sein müssen.

Die beiden zylindrischen Abschnitte 22 und 24 besitzen denselben Außendurchmesser, der Innendurchmesser des Abschnitts 24 kann aber größer bemessen sein als der des aus Aluminium bestehenden Abschnitts 22, so dass auch ein Teil der Ummantelung des Kabels, wie in Fig. 3 gezeigt, in die Hülse eingeführt werden kann. Der Innendurchmesser des aus Aluminium bestehenden Abschnitts kann dagegen kleiner sein, da er nur die Aluminiumlitze aufnehmen muss.

In Fig. 3 ist der Zustand nach Aufschieben und der Anschlusshülse auf das Kabel, Verschweißen der Aluminiumlitze mit dem aus Aluminium bestehenden Abschnitt 22 der Hülse und Anlöten des bei diesem Ausführungsbeispiel aus Kupfer bestehenden Abschnitts 24 an die hier aus Edelstahlgeflecht bestehende Ummantelung 12 gezeigt, so dass ein erfindungsgemäßes Hochstromkabel 30 gebildet ist. Für den Fachmann erschließt sich sofort, dass auf diese Weise ein nicht nur optisch ansprechender und eleganter Abschluss des Hochstromkabels gebildet werden kann, sondern dass sich dieser Abschluss hervorragend zum Anschließen an elektrische Geräte wie z.B. Erzeuger von Induktionswechselströmen eignet, denn der aus Aluminium bestehende Abschnitt kann leicht und dauerhaft mit der aus Aluminium bestehenden Litze verschweißt werden, während der aus Kupfer oder einem entsprechenden anderen geeigneten Metall bestehende Abschnitt eine hervorragende Leitfähigkeit und Robustheit aufweist, insbesondere aber leicht mit einem Stecker aus einem entsprechenden Material, typischerweise aus Messing, verbunden werden kann. Fig. 4 zeigt einen in seiner Gesamtheit mit 40 bezeichneten entsprechenden Hochstromstecker.

Der Hochstromstecker 40 besitzt bei diesem Ausführungsbeispiel einen zylindrischen Kontaktabschnitt 42, eine zylindrische Aufnahmehülse 44 und einen Abschlussflansch 46. Der Innendurchmesser der Aufnahmehülse 44 ist so bemessen, dass die Aufnahmehülse 44 eine Aufnahme 48 für die Anschlusshülse 20 gemäß Fig. 2 bildet. Die Anschlusshülse kann nach Einführen in die Aufnahme 48 durch Madenschrauben gesichert werden, die durch eine oder mehrere Bohrungen 50 in die Aufnahmehülse eingedreht werden. Vorzugsweise wird die Anschlusshülse jedoch nach dem Einbringen selbiger in die Aufnahme 48 mit dem Stecker 40 verlötet, was vorteilhaft dadurch möglich ist, dass der am kabelzugewandten Teil der Anschlusshülse befindliche Abschnitt der Anschlusshülse aus einem Metall wie insbesondere Kupfer oder Silber besteht, das sich gut mit dem Metall, aus dem typischerweise ein Hochstromstecker der hier in Frage stehenden Art, insbesondere Messing, besteht, verlöten lässt. Diese Materialien sind auch deutlich härter als Aluminium, so dass der Aufnahmeabschnitt des Steckers nicht nur für eine gute elektrische Verbindung zwischen dem Hochstromkabel und dem Stecker sorgt, sondern gleichzeitig auch den nach Herstellen der entsprechenden Verbindung innenliegenden Aluminiumabschnitt der Anschlusshülse schützt. Der Kontaktabschnitt 42 des Steckers 40 ist in an sich bekannter Weise zum Einbringen in eine entsprechende Aufnahme an einem elektrischen Gerät vorgesehen.

Wichtig ist, dass die Ausgestaltung der Hülse aus zwei unterschiedlichen Materialien, von denen eines Aluminium ist, gewährleistet, dass die Anschlusshülse sicher und dauerhaft mit der Aluminiumlitze verschweißt werden kann.

### BEZUGSZEICHENLISTE

- 10: Hochstromkabel
- 12: Edelstahlgeflecht
- 14: Aluminiumlitz
- 16: Isolierband
- 20: Anschlusshülse
- 22: zylindrischer Abschnitt
- 24: zylindrischer Abschnitt
- 26: Madenschraube
- 30: Hochstromkabel
- 40: Hochstromstecker
- 42: zylindrischer Kontaktabschnitt
- 44: zylindrische Aufnahmehülse
- 46: Abschlussflansch
- 48: Aufnahme
- 50: Bohrung

## Patentansprüche

1. Hochstromkabel (10) insbesondere für Induktionsanwendungen mit einer in einer Ummantelung (12) geführten, vorzugsweise verseilten Aluminiumlitze, wobei das Hochstromkabel (10) an wenigstens einem Ende der Aluminiumlitze eine auf die Litze geschobene Anschlusshülse (20) umfasst,
- wobei die Anschlusshülse (20) aus einem ersten, dem Kabelende nahen im Wesentlichen zylindrischen Abschnitt (22) aus einem ersten Metall und einem daran angeschweißten zweiten, dem Kabelende fernen im Wesentlichen zylindrischen Abschnitt (24) aus einem zweiten Metall besteht,
- wobei der erste Abschnitt (22) aus Aluminium besteht und mit der Aluminiumlitze (14) verschweißt ist, **dadurch gekennzeichnet, dass** die beiden im Wesentlichen zylindrischen Abschnitte (22, 24) denselben Außendurchmesser besitzen.

2. Hochstromkabel nach Anspruch 1, **dadurch gekennzeichnet, dass** der zweite Abschnitt (24) aus Kupfer oder Silber besteht.

3. Hochstromkabel nach einem der Ansprüche 1 oder 2, **dadurch gekennzeichnet, dass** der Innendurchmesser zumindest des zweiten Abschnitts (24) dazu bemessen ist, die Ummantelung (12) mit der Aluminiumlitze (14) aufzunehmen.

4. Hochstromkabel nach einem der Ansprüche 1 bis 3, **dadurch gekennzeichnet, dass** die Ummantelung (12) eine Edelstahl-Geflechtummantelung ist.

5. Hochstromkabel nach einem der Ansprüche 1 bis 4, **dadurch gekennzeichnet, dass** der erste im Wesentlichen zylindrische Abschnitt (22) und der zweite im Wesentlichen zylindrische Abschnitt (24) miteinander reibverschweißt sind.

6. Hochstromkabel nach einem der Ansprüche 1 bis 5, **dadurch gekennzeichnet, dass** die Anschlusshülse (20) in einem Hochstromstecker (40) befestigbar ist.

7. Verfahren zum Anbringen eines Hochstromsteckers an (40) einem Hochstromkabel (10) mit einer ummantelten Aluminiumlitze (14),
**gekennzeichnet durch**
- Bereitstellen einer Anschlusshülse (20) mit zwei miteinander verschweißten, im Wesentlichen zylindrischen Abschnitten (22, 24) gleichen Außendurchmessers, von denen einer (22) aus Aluminium und der zweite (24) aus einem anderen Metall, vorzugsweise Kupfer oder Silber, besteht,
- Freilegen eines Teils der Aluminiumlitze (14),
- Aufschieben der Anschlusshülse (20) mit dem zweiten Abschnitt (24) voran auf das Hochstromkabel (10) so, dass sich die Aluminiumlitze (14) in dem aus Aluminium bestehenden Abschnitt (22) der Anschlusshülse (20) befindet,
- Verschweißen des aus Aluminium bestehenden Abschnitts (22) der Anschlusshülse (20) mit der Aluminiumlitze (14),
- Einbringen der Anschlusshülse (20) in eine zu der Anschlusshülse zumindest partiell komplementäre Aufnahme (48) eines Hochstromsteckers (40) und
- Befestigen der Anschlusshülse (20) in der Aufnahme (48).

8. Verfahren nach Anspruch 7, **dadurch gekennzeichnet, dass** das Bereitstellen der Anschlusshülse (20) das Reibverschweißen der beiden im Wesentlichen zylindrischen Abschnitte (22, 24) miteinander umfasst.

9. Verfahren nach Anspruch 7 oder 8, **dadurch gekennzeichnet, dass** das Befestigen der Anschlusshülse (20) in der Aufnahme (48) durch Anlöten erfolgt.

## Claims

1. A high-current cable (10), in particular for induction applications with a preferably stranded aluminum litz wire running in a sheathing (12), wherein the high-current cable (10) comprises a coupling sleeve (20) pushed onto the litz wire at at least one end of the aluminum litz wire,
- wherein the coupling sleeve (20) consists of a first substantially cylindrical section (22) near the cable end made of a first metal and, welded thereto, a second substantially cylindrical section (24) remote from the cable end made of a second metal,
- wherein the first section (22) is made of aluminum and welded to the aluminum litz wire (14),
**characterized in that** the two substantially cylindrical sections (22, 24) have the same outer diameter.

2. The high-current cable according to claim 1, **characterized in that** the second section (24) consists of copper or silver.

3. The high-current cable according to any one of claims 1 or 2, **characterized in that** the inner diameter of at least the second section (24) is dimensioned to receive the sheathing (12) with the aluminum litz wire (14).

4. The high-current cable according to any one of claims 1 to 3, **characterized in that** the sheathing (12) is a stainless steel braid sheathing.

5. The high-current cable according to any one of claims 1 to 4, **characterized in that** the first substantially cylindrical section (22) and the second substantially cylindrical section (24) are friction welded together.

6. The high-current cable according to any one of claims 1 to 5, **characterized in that** the coupling sleeve (20) can be fastened in a high-current plug (40).

7. A method for attaching a high-current plug (40) to a high-current cable (10) with a sheathed aluminum litz wire (14),
**characterized by**
- providing a coupling sleeve (20) with two substantially cylindrical sections (22, 24) welded together and having the same outer diameter, one (22) of which consisting of aluminum and the second (24) consisting of a different metal, preferably copper or silver,
- exposing part of the aluminum litz wire (14),
- pushing the coupling sleeve (20) on the high-current cable (10) with the second section (24) first, so that the aluminum litz wire (14) is in the section (22) of the coupling sleeve (20) consisting of aluminum,
- welding the section (22) of the coupling sleeve (20) consisting of aluminum to the aluminum litz wire (14),
- introducing the coupling sleeve (20) into a receptacle (48) of a high-current plug (40) that is at least partially complementary to the coupling sleeve, and
- fastening the coupling sleeve (20) in the receptacle (48).

8. The method according to claim 7, **characterized in that** said providing the coupling sleeve (20) comprises friction welding together the two substantially cylindrical sections (22, 24).

9. The method according to claim 7 or 8, **characterized in that** said fastening the coupling sleeve (20) in the receptacle (48) takes place by soldering.

## Revendications

1. Câble pour courant de forte intensité (10), en particulier pour des applications à induction, comprenant un cordon d'aluminium, de préférence toronné, guidé dans une gaine (12), dans lequel le câble pour courant de forte intensité (10) comprend, à au moins une extrémité du cordon d'aluminium, un manchon de raccordement (20) enfilé sur le cordon,
- dans lequel le manchon de raccordement (20) se compose d'un premier tronçon (22) pour l'essentiel cylindrique qui est proche de l'extrémité de câble et est constitué d'un premier métal, ainsi que d'un deuxième tronçon (24) pour l'essentiel cylindrique qui est soudé à ce premier et éloigné de l'extrémité de câble et est constitué d'un deuxième métal,
- dans lequel le premier tronçon (22) est constitué d'aluminium et est soudé au cordon d'aluminium (14),
**caractérisé en ce que**
- les deux tronçons (22, 24) pour l'essentiel cylindriques présentent le même diamètre extérieur.

2. Câble pour courant de forte intensité selon la revendication 1, **caractérisé en ce que** le deuxième tronçon (24) est constitué de cuivre ou d'argent.

3. Câble pour courant de forte intensité selon l'une quelconque des revendications 1 ou 2, **caractérisé en ce que** le diamètre intérieur d'au moins le deuxième tronçon (24) est dimensionné pour loger la gaine (12) avec le cordon d'aluminium (14).

4. Câble pour courant de forte intensité selon l'une quelconque des revendications 1 à 3, **caractérisé en ce que** la gaine (12) est une gaine tressée en acier inoxydable.

5. Câble pour courant de forte intensité selon l'une quelconque des revendications 1 à 4, **caractérisé en ce que** le premier tronçon (22) pour l'essentiel cylindrique et le deuxième tronçon (24) pour l'essentiel cylindrique sont soudés par friction l'un à l'autre.

6. Câble pour courant de forte intensité selon l'une quelconque des revendications 1 à 5, **caractérisé en ce que** le manchon de raccordement (20) peut être fixé dans une fiche mâle pour courant de forte intensité (40).

7. Procédé de montage d'une fiche mâle pour courant de forte intensité (40) sur un câble pour courant de forte intensité (10) comprenant un cordon d'aluminium (14) gainé,
**caractérisé par**
- fournir un manchon de raccordement (20) ayant deux tronçons (22, 24) pour l'essentiel cylindriques et de même diamètre extérieur qui sont soudés l'un à l'autre et dont l'un (22) est constitué d'aluminium et le deuxième (24) est constitué d'un autre métal, de préférence de cuivre ou d'argent,
- dénuder une partie du cordon d'aluminium (14),
- enfiler le manchon de raccordement (20) avec le deuxième tronçon (24) en premier sur le câble pour courant de forte intensité (10) de sorte que le cordon d'aluminium (14) se trouve dans le tronçon (22) en aluminium du manchon de raccordement (20),
- souder le tronçon (22) en aluminium du manchon de raccordement (20) au cordon d'aluminium (14),
- introduire le manchon de raccordement (20) dans un logement (48) d'une fiche mâle pour courant de forte intensité (40), qui est au moins en partie complémentaire du manchon de raccordement, et
- fixer le manchon de raccordement (20) dans le logement (48).

8. Procédé selon la revendication 7, **caractérisé en ce que** la fourniture du manchon de raccordement (20) comprend le soudage par friction l'un à l'autre des deux tronçons (22, 24) pour l'essentiel cylindriques.

9. Procédé selon la revendication 7 ou 8, **caractérisé en ce que** la fixation du manchon de raccordement (20) dans le logement (48) s'effectue par brasage.
